# EUROPÄISCHE PATENTSCHRIFT

(11) **EP 1 681 045 B1**
(45) Veröffentlichungstag und Bekanntmachung des Hinweises auf die Patenterteilung: **06.05.2009**
(21) Anmeldenummer: 06100050.1
(22) Anmeldetag: 03.01.2006
(51) Int. Cl.: A61J 11/00, B65D 47/20

(54) **Sauger für Trinkgefässe, insbesondere Säuglingsflaschen**
Nipple for drinking vessels, especially for baby bottles
Tétine pour récipient à boire, spécialement pour biberons

(30) Priorität: 13.01.2005 EP 05405021
(43) Veröffentlichungstag der Anmeldung: 19.07.2006
(73) Patentinhaber: Lamprecht AG, CH-8105 Regensdorf (CH)
(72) Erfinder: Schlumpf, Ulrich, 8106, Regensdorf (CH)
(74) Vertreter: Hepp, Dieter

(56) Entgegenhaltungen:
- WO-A-03/101261
- CH-A5- 688 910
- FR-A- 2 446 632
- GB-A- 2 102 398
- US-A- 2 223 179
- US-A- 3 139 064

## Beschreibung

Die Erfindung betrifft einen Sauger für Trinkgefässe, insbesondere für Säuglingsflaschen mit den Merkmalen des Oberbegriffs von Anspruch 1. Derartige Sauger bestehen aus einem elastischen Material, beispielsweise aus Gummi oder Silikon und können an Säuglingsflaschen oder andere Trinkgefässe befestigt werden. Bevorzugt werden solche Sauger bei der Säuglings- oder Kleinkinderernährung eingesetzt.

Gattungsmässig vergleichbare Sauger sind bereits seit langer Zeit bekannt und gebräuchlich. So beschreibt beispielsweise die US 4 993 568 einen Sauger mit einer Trennmembran, die einen I-, X- oder einen Y-förmigen Schnitt aufweist. Durch Druck auf die Trennmembran entsteht ein Milchsaugloch. In der US 4 993 568 wird weiter gezeigt, dass die Trennmembran in einer nach innen gerichteter Vertiefung im Bereich des vorderen Endes des Saugers angeordnet ist. Auf diese Weise wird auch erreicht, dass eine Säuglingsflache bzw. der Sauger nicht leckt (sogenannte "No-Spill"-Eigenschaft). Bei ungeeigneter Positionierung des Saugers im Mund eines Säuglings kann der Flüssigkeitsaustritt beim Trinken ungenügend sein. Weiter hat sich insbesondere bei Saugern mit X- oder Y-förmigen Einschnitten gezeigt, dass der Sauger die immer höheren Anforderungen an die No-Spill-Eigenschaften schwer oder nicht mehr erfüllt.

Aus der WO 03/101261 A1 ist eine Schnabeltasse bekannt geworden, dessen Mundstück abgeflacht ist und eine nach innen gerichtete Vertiefung aufweist. Im Boden der Vertiefung ist ein in der Draufsicht gerader Schlitz angeordnet, der in Beissrichtung verläuft, wobei diese durch die flache Seite des Mundstücks festgelegt ist.

Es ist deshalb eine Aufgabe der vorliegenden Erfindung, die Nachteile des Bekannten zu vermeiden, insbesondere also ein Sauger bereitzustellen, bei welchem der Flüssigkeitsdurchtritt optimiert ist. Der Sauger soll weiterhin sicher gegen Leckage bzw. optimale No-Spill-Eigenschaften aufweisen.

Erfindungsgemäss werden diese Aufgaben durch einen Sauger gelöst, der die Merkmale von Anspruch 1 aufweist.

Durch die abgeflachte Form des Nippelelements kann dieses auf vorteilhafte Art und Weise im Mund eines Säuglings oder eines anderen Verbrauchers aufgenommen werden. Damit kann eine kieferorthopädische Form erreicht werden. Die Anordnung stellt weiter sicher, dass die Schlitzanordnung optimal positioniert ist. Insbesondere zur Säuglingsernährung soll ein Sauger bevorzugt derart ausgebildet sein, dass durch Saugen alleine keine oder kaum Flüssigkeit austreten soll. Unter Druck in Beissrichtung auf die abgeflachten Seiten des Nippelelements, beispielsweise durch Kau-Beiss-Bewegungen eines Säuglings, lässt sich der Schlitz für einen Trinkvorgang auf optimale Weise öffnen. Unter Druck quer zur Beissrichtung liesse sich etwa ein Schlitz gar nicht oder kaum öffnen.

Das Nippelelement ist in Bezug auf eine Hauptmittelachse um einen Winkel geneigt. Auf diese Art und Weise kann die Handhabung von Säuglingsflaschen, welche mit derartigen Saugern ausgerüstet sind, verbessert werden. Durch die geneigte Anordnung des Nippelelements kann auch der Druck beim Trinkvorgang insbesondere im Bereich der Oberlippe eines Säuglings verbessert werden. Die No-Spill-Eigenschaften können weiter erhöht werden, wenn im Bereich des vorderen Endes des Nippelelements eine nach innen gerichtete Vertiefung vorgesehen ist und wenn die Schlitzanordnung in der Vertiefung angeordnet ist. Die Schlitzanordnung ist in einem Bodenabschnitt der Vertiefung angeordnet. Selbstverständlich könnte man die No-Spill-Eigenschaften auch auf andere Art und Weise erhöhen, beispielsweise in dem man die Wandung, insbesondere im Bereich der Schlitzanordnung verhältnismässig dick ausführt. Auch eine derartige Anordnung kann dem Innendruck aufgrund der Flüssigkeitssäule standhalten.
Das Nippelelement weist auch eine Vertiefung auf, deren Bodenabschnitt bezogen auf die Nippelmittelachse derart abgewinkelt ist, dass ein Neigungswinkel zwischen 30° und 85° und bevorzugt zwischen 60° und 80° vorliegt. Eine solche schräge Anordnung des Bodenabschnitts kann sich vorteilhaft auf die Dichtungswirkung als auch auf das Öffnungsverhalten der Schlitzanordnung auswirken. Diese schräge Anordnung des Bodenabschnitts könnte selbstverständlich auch für konventionelle Schlitzanordnungen geeignet sein.

In einer Ausführungsform kann das Nippelelement, wenn es in Bezug auf eine Hauptmittelachse um einen Winkel geneigt ist, eine Vertiefung mit einem Bodenabschnitt aufweisen, der etwa rechtwinklig (γ≈90°) zur Hauptmittelachse verläuft (Fig. 11).

Besonders bevorzugt ist der Neigungswinkel gebildet durch die Hauptmittelachse und durch eine Nippelmittelachse, um welchen das Nippelelement geneigt beträgt zwischen 10° und 60°, vorzugsweise zwischen 20° und 45° und besonders bevorzugt etwa 30°. Auf diese Weise kann für die Fütterung eines Säuglings eine besonders günstige ergonomische Position eingenommen werden.

Unter Druck in Beissrichtung kann ein bevorzugt bogenförmiger Schlitz derart geöffnet werden, dass ein ausreichender Flüssigkeitsdurchfluss erreicht wird. Ein solcher Sauger zeichnet sich auch durch gute No-Spill-Eigenschaften aus.

Die Vertiefung kann einen rohrförmigen Abschnitt aufweisen, der durch einen Bodenabschnitt verschlossen ist. Auf der dem Bodenabschnitt gegenüberliegenden Seite kann am rohrförmigen Abschnitt eine Öffnung am vorderen Ende des Nippelelements anschliessen, deren Innenseite bevorzugt zylindrisch ausgebildet sein kann. Der rohrförmige Abschnitt verläuft vorzugsweise etwa in Richtung der Nippelmittelachse. Weiter kann der rohrförmige Abschnitt eine vorgegebene Wandstärke (bzw. -dicke) aufweisen. Sodann kann der rohrförmige Abschnitt vorzugsweise kreisförmig ausgebildet sein. Selbstverständlich sind aber auch andere Grundformen denkbar. So kommen etwa auch polygonale oder eliptische Konfigurationen in Frage.

Der Bodenabschnitt kann je nach Anwendungszweck entweder eben sein oder konkav oder konvex gewölbt sein.

Unter Druck in Beissrichtung kann der bogenförmige Schlitz hingegen derart geöffnet werden, dass ein ausreichender Flüssigkeitsdurchfluss erreicht wird. Ein solcher Sauger zeichnet sich auch durch gute No-Spill-Eigenschaften aus.
Die Vertiefung im Bereich des vorderen Endes des Nippelelements kann einen rohrförmige Abschnitt aufweisen, der in einem Querschnitt definiert durch eine Hauptsymmetrieebene im Wesentlichen ein schief abgeschnittener Hohlzylinder mit etwa konstanter Wandstärke sein kann. Der Bodenabschnitt kann etwa die gleiche Wandstärke aufweisen. Selbstverständlich können aber auch unterschiedliche Wandstärken vorgesehen werden. Der eine Schnitt des schief abgeschnittenen Hohlzylinders kann dabei durch den Bodenabschnitt und der andere Schnitt durch die Öffnung am vorderen Ende des Nippelelements definiert sein. Versuche mit Saugern ha ben gezeigt, dass eine derart ausgebildete Vertiefung nicht nur bei bogenförmigen Schlitzen, sondern auch bei konventionellen Schlitzanordnungen vorteilhafte Ergebnisse liefern. Insbesondere kann auf diese Weise das Öffnungsverhalten der Schlitze unter Druck sowie die Non-Spill-Eigenschaften optimiert werden. Konventionelle Schlitzanordnungen (d.h. keine bogenförmige Schlitze) könnten beispielsweise gerade Schlitze aufweisen (z.B. als I-Schnitt). Selbstverständlich könnten diese sich auch kreuzen (z.B. X, Y).

Der als schief abgeschnittener Hohlzylinder rohrförmige Abschnitt kann in einem Querschnitt definiert durch die Hauptsymmetrieebene eine erste, insbesondere eine längste Mantelseite und eine gegenüberliegende zweite, insbesondere eine kürzeste Mantelseite bilden. Die Höhe der zweiten Mantelseite kann dabei weniger als 3 mm und vorzugsweise weniger als 1 mm betragen. Das Verhältnis der Höhe der ersten Mantelseite kann Höhe der zweiten Mantelseite kann beispielsweise zwischen 1.5 und 2.5 liegen. Ein derart verkürzter rohrförmiger Abschnitt kann sich weiter positiv auf das Öffnungsverhalten und den Non-Spill-Effekt auswirken.

Besonders vorteilhaft kann es sein, wenn der rohrförmige Abschnitt in einem Querschnitt definiert durch die Hauptsymmetrieebene eine erste, insbesondere eine längste Mantelseite aufweist und wenn der Bodenabschnitt im Bereich einer der ersten Mantelseite gegenüberliegenden Seite vorzugsweise direkt (bzw. etwa übergangslos) an eine abgeflachte Oberseite des Nippelelements angeformt ist. Unter Oberseite kann die abgeflachte Seite des Nippelelements für den Oberkiefer beispielsweise eines Säuglings verstanden werden. Unter Druck kann so eine besonders günstige Kräfteübertragung erreicht werden. Dabei kann sich der Bodenabschnitt vorzugsweise nach innen auswölben, wodurch der Flüssigkeitsdurchtritt erfolgen kann. Ein weiterer Vorteil diese Ausführungsform ist die verhältnismässig lange Haltbarkeit des Saugers dank der kompakten Bauweise.

In einer weiteren Ausführungsform weist die Schlitzanordnung zwei Schlitze auf. Eine derartige paarweise Anordnung von Schlitzen hat den Vorteil, dass die Trinkleistung des Saugers erhöht ist.

Besonders vorteilhaft ist es, wenn die Schlitze symmetrisch in Bezug auf eine Hauptsymmetrieebene des Saugers zueinander angeordnet und aufeinander zugerichtet sind. Die durch das abgeflachte Nippelelement vorgegebene Beissrichtung verläuft vorteilhaft in der Hauptsymmetrieebene des Saugers. Selbstverständlich könnten die Schlitze derart spiegelbildlich zueinander angeordnet sein, dass sie voneinander weggerichtet sind.

Der Schlitz kann etwa kreisförmig, insbesondere halbkreisförmig sein. Das jeweilige Kreiszentrum liegt vorzugsweise auf einer Symmetrieachse, die senkrecht zur Hauptsymmetrieebene verläuft. Die Mitte des kreisförmigen Schlitzes (Kreisbogen) liegt bevorzugt ebenfalls auf dieser Symmetrieachse.

Besonders vorteilhaft ist es, wenn die Schlitze auf einem Kreis liegen, dessen Zentrum durch die Nippelmittelachse definiert ist. Auf diese Art und Weise wird eine besonders robuste Saugerkonstruktion geschaffen.

Die Schlitzanordnung kann in Bezug auf die Hauptsymmetrieebene jeweils wenigstens zwei Schlitze aufweisen, die symmetrisch zueinander angeordnet und aufeinander zu gerichtet sind. Dabei können die jeweiligen wenigstens zwei Schlitze zur Bildung einer lamellenartigen Struktur auf konzentrischen Kreisen angeordnet sein. Auf diese Weise kann der Flüssigkeitsdurchtritt auf vorteilhafte Weise erhöht werden.

Die Schlitze können als Einschnitte ohne Materialabtragung in eine Wand des Nippelelements ausgebildet sein. Ein solcher Sauger kann einfach und kostengünstig hergestellt werden. Gleichzeitig sind optimale No-Spill-Eigenschaften gewährleistet.

Der Schlitz kann im Querschnitt durch eine Wand des Nippelelements schräg verlaufen. Durch eine solche Verlängerung des Schlitzes im Querschnitt können die No-Spill-Eigenschaften zusätzlich erhöht werden.

Weitere Einzelmerkmale und Vorteile der Erfindung ergeben sich aus der nachfolgenden Beschreibung der Ausführungsbeispiele und aus den Zeichnungen. Die Figuren 1 und 4 entsprechen allerdings nicht dem Gegenstand der beanspruchten Erfindung. Es zeigen:
- Figur 1: einen Querschnitt durch einen Sauger,
- Figur 2: eine Vorderansicht des Saugers gemäss Figur 1,
- Figur 3: eine Draufsicht (in A2-Richtung) auf einen Sauger gemäss Figur 1,
- Figur 4: eine detaillierte Darstellung eines Querschnitts eines Nippelelements,
- Figur 5a /5b: eine Schlitzanordnung in Ruhestellung bzw. unter Druck,
- Figur 6: eine Schlitzanordnung gemäss einem weiteren Ausführungsbeispiel,
- Figur 7: eine Schlitzanordnung gemäss einem alternativen Ausführungsbeispiel,
- Figur 8: eine Schlitzanordnung gemäss einem vierten Ausführungsbeispiel,
- Figur 9: eine Schlitzanordnung gemäss einem fünften Ausführungsbeispiel,
- Figur 10: einen Querschnitt durch einen Sauger gemäss einem weiteren Ausführungsbeispiel,
- Figur 11: eine detaillierte Darstellung des Nippelelements des Saugers gemäss Figur 10,
- Figur 12: ein alternatives Ausführungsbeispiel des Nippelelements gemäss Figur 11,
- Figur 13: ein weiteres Ausführungsbeispiel des Nippelelements gemäss Figur 11,
- Figur 14: eine Schlitzanordnung mit einem geraden Schlitz,
- Figur 15: eine Schlitzanordnung mit sich kreuzenden Schlitzen, und
- Figur 16: einen Querschnitt durch eine Wand eines Nippelelements mit einem Schlitz.

In Figur 1 ist ein mit 1 bezeichneter Sauger im Querschnitt durch die Hauptsymmetrieebene dargestellt. Dieser besteht im Wesentlichen aus einem leicht trichterförmigen Grundkörper 9 und einem daran anschliessenden Nippelelement 3, welches zur Aufnahme im Mund eines Säuglings vorgesehen ist. Zwischen Grundkörper 9 und Nippelelement 3 ist der Sauger verjüngt. An diese Verjüngung können die Lippen eines Säuglings angelegt werden.

Im Bereich des vorderen Endes des Nippelelements 3 ist eine Vertiefung 5 angeordnet, wobei im Bodenabschnitt 6 der Vertiefung 5 eine Schlitzanordnung vorgesehen ist. Ersichtlicherweise ist das Nippelelement 3 um einen mit α bezeichneten Winkel in Bezug auf eine Hauptmittelachse A1 geneigt. Der Bodenabschnitt 6 mit der Schlitzanordnung verläuft dabei rechtwinklig zur Hauptmittelachse A2. Der Sauger 1 besteht aus elastischem Material, beispielsweise aus Gummi, Silikon oder einem andern Material.

Der Sauger 1 verfügt weiter über einen Flanschabschnitt 8 für die Verbindung mit einer (nicht gezeigten) Säuglingsflasche. Vorteilhaft wird dazu ein Sauger mit Hilfe eines auf eine Säuglingsflasche aufschraubbaren Klemmrings an diese befestigt werden. Selbstverständlich könnte der Flanschabschnitt 8 mit wenigstens einem Luftventil ausgerüstet sein.

Aus den Figuren 2 und 3 ist erkennbar, dass der Sauger 1 kieferorthopädisch ausgebildet ist. Das Nippelelement 3 ist abgeflacht, wodurch der Sauger 1 nur in einer bevorzugten bzw. vorgegebenen Position im Mund eines Säuglings aufnehmbar ist. Das Nippelelement 3 weist dazu abgeflachte Seiten 10 und 11 auf, auf welche ein (Beiss-)Druck für den Trinkvorgang ausgeübt wird. An die Seite 10 (Oberseite) kann beim Trinkvorgang vorzugsweise ein Oberkiefer beispielsweise eines Säuglings angreifen (Oberseite), während die Seite 11 dem Unterkiefer zugeordnet ist. Die mit einem e bezeichnete Beissrichtung verläuft ersichtlicherweise in der Hauptsymmetrieachse S1 des Saugers 1. Wie aus Figur 3 hervorgeht, ist im Bereich des vorderen Endes des Nippelelements 3 eine Schlitzanordnung mit zwei bogenförmigen Schlitzen 4 angeordnet (zur Funktionsweise der Schlitze siehe nachfolgend insbesondere die Figuren 5a und 5b). Weiter ist aus Figur 3 ersichtlich, dass die Vertiefung 5 in der Draufsicht zylindrisch ausgestaltet ist. Diese Zylinderform wird durch einen nachfolgend näher beschriebenen rohrförmigen Abschnitt der Vertiefung vorgegeben. Wie Figur 2 zeigt, ist der Sauger 1 spiegelbildlich zur Symmetrieebene S1 ausgebildet. Auch in dieser Ansicht ist eine Verjüngung zwischen Nippelelement 3 und Grundkörper 9 erkennbar.

Die Figur 4 zeigt detailliert ein Nippelelement 3. Dieses weist eine Vertiefung 5 auf, welche im Wesentlichen aus einem in Richtung der Nippelmittelachse A2 verlaufenden, rohrförmigen Abschnitt 7 sowie aus dem Bodenabschnitt 6 besteht. Ersichtlicherweise ist der Bodenabschnitt 6 konkav gewölbt ausgebildet (vgl. Figur 1, welche einen ebenen Bodenabschnitt zeigt). Mit einem derartigen Bodenabschnitt 6 können besonders günstige No-Spill-Eigenschaften erreicht werden. Selbstverständlich könnte die Vertiefung derart kugelig ausgestaltet sein, dass ein rohrförmiger Abschnitt wegfallen würde. Eine solche Schlitzanordnung soll auch verhindern, dass ein Säugling lediglich durch Saugen trinken kann. Der Sauger 1 ist deshalb derart ausgestaltet sein, dass der Säugling Kau-Beiss-Bewegungen beim Trinkvorgang ausführen muss.

Der rohrförmige Abschnitt 7 gemäss Figur 4 ist im Wesentlichen als einseitig schief abgeschnittener Hohlzylinder mit etwa konstanter Wandstärke ausgebildet. Der eine Schnitt ist durch den Bodenabschnitt 6 und der andere Schnitt durch eine Öffnung am vorderen Ende des Nippelelements 3 definiert. Der einseitig schief abgeschnittene Hohlzylinder zeichnet sich dabei durch eine längste Mantelseite 12 (h1) und eine gegenüberliegende kürzeste Mantelseite 13 (h2) aus. Gute Saug- und Non-Spill-Eigenschaften lassen sich insbesondere erzielen, wenn die Höhe h2 der zweiten Mantelseite 13 etwa 3 mm (oder weniger) beträgt.

Statt eines Hohlzylinders wäre auch eine kegelige Ausgestaltung (Hohlkegel) denkbar.

Wie aus der Draufsicht auf den Bodenabschnitt 6 hervorgeht, ist mittig eine Schlitzanordnung mit zwei Schlitzen 4 vorgesehen. Die Schlitze 4 sind als Einschnitte durch den Bodenabschnitt 6 ohne Materialabtragung gestaltet. Die Schlitze 4 verlaufen in Beissrichtung e, wobei die Schlitze spiegelbildlich in Bezug auf die Symmetrieachse S1 (bzw. Hauptsymmetrieebene) angeordnet sind. Ersichtlicherweise sind die Schlitze 4 kreisförmig ausgebildet, wobei die Mitte des jeweiligen Kreisbogens auf der Symmetrieachse S2 liegt und der Kreisbogen im Bereich der Mitte senkrecht zu S2 verläuft. Wie aus Figur 5b hervorgeht werden durch Druck in Beissrichtung e die Schlitze zusammengestaucht, wodurch eine etwa halbmondförmige Durchlassöffnung 4' entsteht. Die Schlitze 4 würden gemäss Figur 5a bei seitlichem Druck in S2-Richtung keine Austrittsöffnung sich ausbilden.

Weiter ist aus Figur 5a ersichtlich, dass die Schlitze 4 auf einem Kreis liegen, dessen Zentrum durch die Nippelmittelachse A2 gebildet ist.

Die Figuren 6 bis 8 zeigen weitere Varianten von Schlitzanordnungen. Die Einzelschlitze 4 gemäss Figur 6 bilden jeweils einen Halbkreis, wobei die Halbkreise aufeinander zugerichtet sind. Selbstverständlich können aber die Schlitze 4, wie in Figur 7 gezeigt, voneinander weggerichtet sein. In Figur 8 besteht die Schlitzanordnung aus einem einzelnen Schlitz 4. Der Schlitz 4 weist dabei eine sinusartige Konfiguration mit zwei Halbkreisen auf. Selbstverständlich könnten aber auch die Schlitze andere Formen aufweisen. Ein Schlitz sollte dabei jedoch eine Kurve zweiter Ordnung definieren.

Figur 9 zeigt eine spezielle Ausgestaltung einer Schlitzanordnung. Ersichtlicherweise weist sie in Bezug auf die Hauptsymmetrieebene S1 jeweils drei Schlitze 4 auf, die symmetrisch zueinander angeordnet und aufeinander zu gerichtet sind. Dabei sind die jeweils drei Schlitze 4 zur Bildung einer lamellenartigen Struktur auf konzentrischen Kreisen angeordnet. Eine derartige gruppenweise Anordnung von Schlitzen auf konzentrischen Kreisen könnte selbstverständlich auch nur aus zwei oder einer Vielzahl von Schlitzen bestehen. Mit der lamellenartigen Struktur kann der Flüssigkeitsdurchtritt erhöht werden.

Wie aus den Figuren 10 und 11 sowie 12 hervorgeht, muss der Bodenabschnitt 6 der Vertiefung 5 nicht senkrecht zur Nippelmittelachse A2 verlaufen. Versuche haben gezeigt, dass eine schräge (bzw. schiefe) Anordnung des Bodenabschnitts 6 überraschenderweise sogar vorteilhaft sein kann. In Figur 10 und 11 verläuft der eben ausgebildete Bodenabschnitt 6 rechtwinklig zur Hauptmittelachse A1 (d.h. Y≈90°). Der Neigungswinkel α der Nippelmittelachse A2 zur Hauptmittelachse A1 beträgt etwa 38°. Ein bevorzugter Bereich für α kann zwischen 20° und 45° liegen. In Figur 12 ist der Bodenabschnitt 6 bezogen auf die Nippelmittelachse A2 des derart abgewinkelt, dass der Neigungswinkel β etwa 70° beträgt. Der Neigungswinkel β könnte abhängig vom Neigungswinkel α sowie vom gewünschten Anwendungszweck aber auch zwischen 30° und 80° liegen.

Weiter ist aus den Figuren 10 bis 12 ersichtlich, dass der rohrförmige Abschnitt 7 im Querschnitt definiert durch die Hauptsymmetrieebene (S1) im Wesentlichen ein schief abgeschnittener Hohlzylinder ist. Vorzugsweise weist der Hohlzylinder eine etwa konstante Wandstärke auf. Der eine Schnitt des schief abgeschnittenen Hohlzylinders ist durch den Bodenabschnitt 6 und der andere Schnitt durch die Öffnung am vorderen Ende des Nippelelements 3 definiert. Dadurch weist der rohrförmige Abschnitt 7 eine mit 12 bezeichnete längste Mantelseite auf. Im Bereich der der ersten Mantelseite 12 gegenüberliegenden Seite ist der Bodenabschnitt 6 direkt (bzw. übergangslos) an die abgeflachte Oberseite 11 des Nippelelements 3 angeformt. Ein derartiger Übergang vom Bodenabschnitt 6 zur abgeflachten Oberseite 11 wirkt sich insbesondere günstig auf das Öffnungsverhalten der Schlitze (4) aus, da so eine vorteilhafte Krafteinwirkung durch den Beiss-Druck auf den Bodenabschnitt 6 erreicht wird. Dies führt dazu, dass sich beim Trinkvorgang eine Verformung des Bodenabschnitts 6 und somit eine Öffnung der Schlitze (4) auch bei vergleichsweise geringen Beissdruck ergibt. Diese direkte Anformung des Bodenabschnitts an die abgeflachte Seite 11, wobei die Seite 11 insbesondere dem Oberkiefer zugeordnet ist, ist selbstverständlich auch einsetzbar für Anordnungen, bei welchen der Bodenabschnitt der Vertiefung senkrecht zur Nippelmittelachse verläuft. Ein entsprechendes Ausführungsbeispiel ist in Figur 13 gezeigt.

Versuche mit Saugern haben gezeigt, dass insbesondere die Ausgestaltungen des Nippelelements gemäss den Figuren 10 bis 13 überraschenderweise nicht nur für bogenförmig verlaufende Schlitze (4) (Fig. 5 bis 9), sondern auch für konventionelle Schlitzanordnungen vorteilhafte Ergebnisse liefern. Konventionelle Schlitzanordnungen weisen üblicherweise gerade Schlitze auf, wie die Figuren 14 und 15 zeigen (Fig. 14: 1-Schnitt; Fig. 14: X-Schnitt).

In der Regel weist ein Schlitz durch eine Wand des Saugers einen geraden Verlauf auf. Wie aber aus Figur 16 hervorgeht, kann der Schlitz durch die Wand des Nippelelements 3 schräg verlaufen (die Wanddicke ist mit einem D gekennzeichnet).

## Patentansprüche

1. Sauger (1) für Trinkgefässe, insbesondere für Säuglingsflaschen, aus elastischem Material mit einem Nippelelement (3) zur Aufnahme im Mund insbesondere eines Säuglings und einer Schlitzanordnung im Bereich eines vorderen Endes des Nippelelements (3), wobei zum Festlegen einer bevorzugten Beissrichtung (e) das Nippelelement (3) abgeflacht ist und die Schlitzanordnung wenigstens einen unter Druck in Beissrichtung (e) sich öffnenden, im drucklosen Zustand geschlossenen Schlitz (4) aufweist, wobei der Schlitz (4) etwa in Beissrichtung (e) verläuft,
wobei im Bereich des vorderen Endes des Nippelelements (3) eine nach innen gerichtete Vertiefung (5) vorgesehen ist, und die Schlitzanordnung in einem Bodenabschnitt (6) der Vertiefung angeordnet ist,
**dadurch gekennzeichnet, dass**
das Nippelelement (3) in Bezug auf eine Hauptmittelachse (A1) um einen ersten Winkel (α) geneigt ist, und der Bodenabschnitt (6) bezogen auf eine Nippelmittelachse (A2) des Nippelelements (3) derart abgewinkelt ist, dass ein zweiter Neigungswinkel (β) zwischen 30° und 80° vorliegt.

2. Sauger nach Anspruch 1, **dadurch gekennzeichnet, dass** der Bodenabschnitt (6) etwa rechtwinklig (γ≈90°) zur Hauptmittelachse (A1) verläuft.

3. Sauger nach Anspruch 1 oder 2, **dadurch gekennzeichnet, dass** der erste Neigungswinkel (α) zwischen 10 und 60°, vorzugsweise zwischen 20° und 45° und besonders bevorzugt etwa 30° beträgt.

4. Sauger nach einem der Ansprüche 1 bis 3, **dadurch gekennzeichnet, dass**
die Schlitzanordnung wenigstens einen bogenförmigen und unter Druck in Beissrichtung (e) sich öffnenden, im drucklosen Zustand geschlossenen Schlitz (4) aufweist.

5. Sauger nach einem der Ansprüche 1 bis 4, **dadurch gekennzeichnet, dass** die Vertiefung (5) einen rohrförmigen Abschnitt (7) aufweist, der durch den Bodenabschnitt (6) verschlossen ist.

6. Sauger nach einem der Ansprüche 1 bis 5,
**dadurch gekennzeichnet, dass** der Bodenabschnitt (6) entweder eben oder konkav oder konvex gewölbt ist.

7. Sauger nach einem der Ansprüche 5 oder 6, **dadurch gekennzeichnet, dass** der rohrförmige Abschnitt (7) in einem Querschnitt definiert durch eine Hauptsymmetrieebene (S1) im Wesentlichen ein schief abgeschnittener Hohlzylinder mit etwa konstanter Wandstärke ist, wobei der eine Schnitt durch den Bodenabschnitt (6) und der andere Schnitt durch eine Öffnung am vorderen Ende des Nippelelements (3) definiert ist.

8. Sauger nach Anspruch 7, **dadurch gekennzeichnet, dass** der rohrförmige Abschnitt (7) in einem Querschnitt definiert durch eine Hauptsymmetrieebene (S1) eine erste, insbesondere eine längste Mantelseite (12) und eine gegenüberliegende zweite, insbesondere eine kürzeste Mantelseite (13) bildet, wobei die Höhe (h2) der zweiten Mantelseite (13) weniger als 3 mm und vorzugsweise weniger als 1 mm beträgt.

9. Sauger nach Anspruch 7 oder 8, **dadurch gekennzeichnet, dass** der rohrförmige Abschnitt (7) in einem Querschnitt definiert durch eine Hauptsymmetrieebene (S1) eine erste, insbesondere eine längste Mantelseite (12) aufweist und dass der Bodenabschnitt (6) im Bereich einer der ersten Mantelseite gegenüberliegenden Seite direkt an eine abgeflachte Oberseite (11) des Nippelelements (3) angeformt ist.

10. Sauger nach einem der Ansprüche 1 bis 9, **dadurch gekennzeichnet, dass** die Schlitzanordnung zwei Schlitze (4) aufweist.

11. Sauger nach Anspruch 10, **dadurch gekennzeichnet, dass** die Schlitze (4) symmetrisch in Bezug auf eine Hauptsymmetrieebene (S1) zueinander angeordnet und aufeinander zu gerichtet sind.

12. Sauger nach einem der Ansprüche 1 bis 11, **dadurch gekennzeichnet, dass** der Schlitz (4) etwa kreisförmig ist.

13. Sauger nach einem der Ansprüche 10 bis 12, **dadurch gekennzeichnet, dass** die Schlitze (4) auf einem Kreis liegen, dessen Zentrum durch die Nippelmittelachse (A2) definiert ist.

14. Sauger nach einem der Ansprüche 1 bis 13, **dadurch gekennzeichnet, dass** die Schlitzanordnung in Bezug auf eine Hauptsymmetrieebene (S1) jeweils wenigstens zwei Schlitze (4) aufweist, die symmetrisch zueinander angeordnet und aufeinander zu gerichtet sind, wobei die jeweiligen Schlitze (4) zur Bildung einer lamellenartigen Struktur auf konzentrischen Kreisen angeordnet sind.

## Claims

1. A teat (1) for drinking vessels, in particular for baby bottles, comprising elastic material with a nipple element (3) for being received in the mouth in particular of a baby and a slit arrangement in the region of a front end of the nipple element (3), wherein for establishing a preferred bite direction (e) the nipple element (3) is flattened and the slit arrangement has at least one slit (4) which opens under pressure in the bite direction (e) and which is closed in the pressure-less condition, wherein the slit (4) extends substantially in the bite direction (e),
wherein provided in the region of the front end of the nipple element (3) is an inwardly directed recess (5) and the slit arrangement is arranged in a bottom portion (6) of the recess,
**characterised in that** the nipple element (3) is inclined through a first angle (α) with respect to a main centre line (A1) and the bottom portion (6) is angled with respect to a nipple centre line (A2) of the nipple element (3) in such a way that there is a second angle of inclination (β) between 30° and 80°.

2. A teat according to claim 1 **characterised in that** the bottom portion (6) extends substantially at a right angle (γ≈90°) relative to the main centre line (A1).

3. A teat according to claim 1 or claim 2 **characterised in that** the first angle of inclination (α) is between 10 and 60°, preferably between 20° and 45° and particularly preferably is about 30°.

4. A teat according to one of claims 1 to 3 **characterised in that** the slit arrangement has at least one arcuate slit (4) which opens under pressure in the bite direction (e) and is closed in the pressure-less condition.

5. A teat according to one of claims 1 to 4 **characterised in that** the recess (5) has a tubular portion (7) closed by the bottom portion (6).

6. A teat according to one of claims 1 to 5 **characterised in that** the bottom portion (6) is either flat or concavely or convexly curved.

7. A teat according to one of claims 5 and 6 **characterised in that** the tubular portion (7) in a cross-section defined by a main plane of symmetry (S1) is substantially an inclinedly truncated hollow cylinder of substantially constant wall thickness, wherein the one cut is defined by the bottom portion (6) and the other cut is defined by an opening at the front end of the nipple element (3).

8. A teat according to claim 7 **characterised in that** the tubular portion (7) in a cross-section defined by a main plane of symmetry (S1) forms a first and in particular a longest peripheral side (12) and an oppositely disposed second, in particular shortest peripheral side (13), wherein the height (h2) of the second peripheral side (13) is less than 3 mm and preferably less than 1 mm.

9. A teat according to claim 7 or claim 8 **characterised in that** the tubular portion (7) in a cross-section defined by a main plane of symmetry (S1) forms a first and in particular a longest peripheral side (12) and the bottom portion (6) in the region of a side opposite the first peripheral side is directly shaped on a flattened top side (11) of the nipple element (3).

10. A teat according to one of claims 1 to 9 **characterised in that** the slit arrangement has two slits (4).

11. A teat according to claim 10 **characterised in that** the slits (4) are arranged symmetrically in relation to a main plane of symmetry (S1) relative to each other and are directed towards each other.

12. A teat according to one of claims 1 to 11 **characterised in that** the slit (4) is approximately circular.

13. A teat according to one of claims 10 to 12 **characterised in that** the slits (4) lie on a circle, the centre of which is defined by the nipple centre line (A2).

14. A teat according to one of claims 1 to 13 **characterised in that** the slit arrangement in relation to a main plane of symmetry (S1) has at least two respective slits (4) arranged symmetrically relative to each other and directed towards each other, wherein the respective slits (4) are arranged on concentric circles to form a lamellar structure.

## Revendications

1. Tétine (1) pour récipients à boire, en particulier pour biberons, en matière élastique, comportant un embout (3) à mettre dans la bouche d'un nourrisson, en particulier, et un dispositif à fente dans la zone d'une extrémité avant de l'embout (3), l'embout (3) étant aplati pour définir un sens préféré de pression des mâchoires (e), et le dispositif à fente présentant au moins une fente (4) qui s'ouvre quand une pression est exercée dans le sens (e) et qui est fermée en position sans pression, cette fente (4) s'étendant à peu près dans le sens (e),
étant précisé qu'il est prévu dans la zone de l'extrémité avant de l'embout (3) un creux (5) dirigé vers l'intérieur, et que le dispositif à fente est disposé dans une partie inférieure (6) du creux (5),
**caractérisée en ce que** l'embout (3) est incliné suivant un premier angle (α) par rapport à un axe médian principal (A1) et la partie du fond (6) est inclinée par rapport à un axe médian (A2) de l'embout (3) de manière à former un deuxième angle d'inclinaison (β) situé entre 30° et 80°.

2. Tétine selon la revendication 1, **caractérisée en ce que** la partie du fond (6) est disposée à peu près à angle droit (≈90°) par rapport à l'axe médian principal (A1) .

3. Tétine selon la revendication 1 ou 2, **caractérisée en ce que** le premier angle d'inclinaison (α) est situé entre 10 et 60°, de préférence entre 20° et 45°, et est plus spécialement d'environ 30°.

4. Tétine selon l'une des revendications 1 à 3, **caractérisée en ce que** le dispositif à fente présente au moins une fente (4) qui est courbe, qui s'ouvre quand une pression est exercée dans le sens (e) et qui est fermée en position sans pression.

5. Tétine selon l'une des revendications 1 à 4, **caractérisée en ce que** le creux (5) présente une partie tubulaire (7) qui est fermée par la partie du fond (6).

6. Tétine selon l'une des revendications 1 à 5, **caractérisée en ce que** la partie du fond (6) est plate, concave ou convexe.

7. Tétine selon la revendication 5 ou 6, **caractérisée en ce que** la partie tubulaire (7), dans une section transversale définie par un plan de symétrie principal (S1), est constituée globalement par un cylindre creux coupé en biais, à épaisseur de paroi constante, une coupe étant définie par la partie du fond (6) tandis que l'autre coupe est définie par une ouverture à l'extrémité avant de l'embout (3).

8. Tétine selon la revendication 7, **caractérisée en ce que** la partie tubulaire (7), dans une section transversale définie par un plan de symétrie principal (S1), forme un premier côté d'enveloppe (12), notamment plus long, et un second côté d'enveloppe (13) opposé, notamment plus court, la hauteur (h2) du second côté d'enveloppe (13) étant inférieure à 3 mm et de préférence inférieure à 1 mm.

9. Tétine selon la revendication 7 ou 8, **caractérisée en ce que** la partie tubulaire (7), dans une section transversale définie par un plan de symétrie principal (S1), présente un premier côté d'enveloppe (12), notamment plus long, et **en ce que** la partie du fond (6), dans la zone d'un côté opposé au premier côté d'enveloppe, est rapportée directement sur une face supérieure aplatie (11) de l'embout (3).

10. Tétine selon l'une des revendications 1 à 9, **caractérisée en ce que** le dispositif à fente présente deux fentes (4).

11. Tétine selon la revendication 10, **caractérisée en ce que** les fentes (4) sont disposées symétriquement par rapport à un plan de symétrie principal (S1) et sont dirigées l'une vers l'autre.

12. Tétine selon l'une des revendications 1 à 11, **caractérisée en ce que** la fente (4) est à peu près circulaire.

13. Tétine selon l'une des revendications 10 à 12, **caractérisée en ce que** les fentes (4) sont situées sur un cercle dont le centre est défini par l'axe médian d'embout (A2).

14. Tétine selon l'une des revendications 1 à 13, **caractérisée en ce que** le dispositif à fente présente par rapport à un plan de symétrie principal (S1) au moins deux fentes (4) qui sont disposées symétriquement et qui sont dirigées l'une vers l'autre, les fentes (4) étant disposées sur des cercles concentriques pour former une structure lamellaire.
